# EUROPÄISCHE PATENTSCHRIFT

(11) **EP 0 298 322 B1**
(45) Veröffentlichungstag und Bekanntmachung des Hinweises auf die Patenterteilung: **17.06.1992**
(21) Anmeldenummer: 88110101.8
(22) Anmeldetag: 24.06.1988
(51) Int. Cl.: B65F 1/14, B65F 1/00

(54) **Gerät zur getrennten Aufbewahrung des Haushaltsmülls**
Device for the segregated storage of domestic refuse
Dispositif pour le stockage séparé d'ordures ménagères

(30) Priorität: 07.07.1987 IT 483187
(43) Veröffentlichungstag der Anmeldung: 11.01.1989
(73) Patentinhaber: Spitaler, Walter, I-39057 Eppan (IT)
(72) Erfinder: Hell, Roland, I-39057 Eppan (IT); Von Gelmini, Theodor, I-39057 Eppan (IT); Spitaler, Walter, I-39057 Eppan (IT)
(74) Vertreter: Oberosler, Ludwig

(56) Entgegenhaltungen:
- EP-A- 0 055 236
- DE-U- 8 608 118
- DE-U- 8 704 857
- US-A- 3 161 030
- US-A- 4 220 014

## Beschreibung

Die Erfindung bezieht sich auf ein Küchenmöbel gemäß dem Oberbegriff des Anspruchs 1 zum Einbau unter ein Kuchenspülbecken mit einem integrierten Fach, welches es ermöglicht, auf einfache, kostengünstige Weise verschedenartigen, in einem Haushalt anfallenden Müll sortiert aufzunehmen und über eine dadurch bedingte längere Zeitperiode so aufzubewahren, daß Geruch - sowie Pilz- und Fäulnisbakterienbildung unterbunden werden.

Es sind Müllsortenboxen für Hausmüll und dergleichen, z.B. aus der DE-U-8.704857, bekannt, bekannt, welche die Anordnung mehrerer Einzelbehälter in einem gemeinsamen Fach oder Träger vorsehen, wobei die Einzelbehälter aus dem Fach, bei Öffnen der Tür, hervorgekippt werden; bezw. der Träger mittels Teleskopschienen ausziehbar ist. Bei diese letztgenanntten Art können die Einzelbehälter einzeln vom gemeinsamen Träger entnommen werden, während bei der erstgenannten Art vorzugsweise Kunststoffsäcke verwendet werden um die auf einer gemeinsamen Kippleiste gelagerten und mit der Tür mechanisch verbundenen Einzelbehälter nicht entnehmen zu müssen.

Diese bekannten Müllsortenboxen bieten zwar die möglichkeit der Müllsortierung berücksichtigen jedoch nicht, daß durch diese nach organischem und anorganischem Müll, und/oder Metallmüll, Glasmüll, Papier-und Karton getrennte Ablage, die Ablagezeit für die einzelnen Müllsorten sehr unterschiedlich sein kann und daß sich die Verweilzeit allgemein, im Verhältnis zur Anzahl der Müllsorten, für die gesammten Müllsorten erhöht. Diese größere Verweilzeit birgt jedoch bei Zimmertemperatur die Gefahr einer üblen Geruchbildung sowie Bildung von Schimmelpilzen und Bakterien in sich.

Die Erfindung stellt sich die Aufgabe, ein Gerät zur getrennten Aufbewahrung des Hausmülls zu schaffen, in welchem die, insbesondere bei Speiseresten durch die längere Verweilzeit bei Zimmertemperatur auftretende Geruch-, Schimmel- und Bakterienbildung gehemmt wird.

Erfindungsgemäß wird diese Aufgabe durch die Merkmale des Kennzeichenteiles des Anspruches 1 erreicht. Es ist z.B. aus US-A-3 161 030 bekannt, daß durch Temperatursenkung der Verwesungsprozeß und die Bakterienvermehrung auch in Müllbehältern zumindest verzögert werden kann; durch eine relative geringe Absenkung in bezug auf die Zimmertemperatur und eine effiziente Abdichtung der gesamten Box gelingt es somit problemlos, die Verweilzeit der einzelnen Müllsorten derart zu verlängern, daß Entleeren der Einzelbehälter rationalisiert werden kann.

Die Abdichtung der gesamten Müllbox gegenüber dem Wohnraum geschieht vorzugsweise über eine umlaufende, unter Magnetwirkung stehende Quetschdichtung, deren Wirkung zusätzlich durch den in der gekühlten Box entstehenden Unterdruck erhöht wird.

Vorzugsweise ist das Kühlaggregat im Bereich des Spülbeckens unter der Arbeitsplatte oder im Sockel des Möbels angebracht.
Die Müllbox selbst, welche mindestens zwei Einzelbehälter (Mülleimer) aufnehmen kann, ist als Lade oder Plattform aufgebildet, welche auf seitlichen Teleskopschienen voll aus einem kälteisolierten Einbauteil ausziehbar ist.
Die an der Abdeckplatte oder am entsprechenden vorderen Randbereich des isolierten Einbauteiles umlaufende Dichtung kann in ihrer Art und Wirkungsweise den Dichtleisten an Kühlschränken entsprechen.

Die Erfindung wird nachstehend anhand eines in der beiliegenden Zeichnung schematisch dargestellten vorzuziehenden Ausführungsbeispieles eines erfindungsgemäßen Gerätes zur getrennten Aufbewahrung des Hausmülls näher erklärt.

Die Fig. 1 zeigt einen Längsschnitt durch ein erfindungsgemäßes Gerät zur getrennten Aufbewahrung des Hausmülls mit vier Einzelbehältern als Einbauteil in ein Küchenmöbel.

Die Fig. 2 zeigt einen Querschnitt gemäß der in Fig. 1 dargestellten Schnittebene II-II durch ein erfindungsgemäßes, in ein Küchenmöbel integriertes Gerät zur getrennten Aufbewahrung des Hausmülls.

In einen Küchenmöbel mit Küchenbecken 5, Aufbau 2 und Sockel 3 ist ein kälteisoliertes Fach 7,8,9,10 integriert an dessen Seitenteilen 10 Teleskopschienen 3 befestigt sind, auf welchen eine Lade 11 mit Frontplatte 5 und Isolierung 6 voll ausziehbar 5a gelagert ist. In der Lade 11 sind vier Einzelbehälter 4 abgestellt, welche zum Entleeren, bezw. zur Reinigung einzeln entnommen werden können. Am vorderen Randbereich des kälteisolierten Faches 7,8,9,10, bzw. im entsprechenden Bereich an der Frontplatte 5 und/oder an deren Isolation 6 ist eine umlaufende Quetschdictung vorgesehen. Das Kühlaggregat, um die Temperatur im kälteisolierten Fach 7,8,9,10, im Verhältnis zur Raumtemperatur zu senken, ist unter der Arbeitsplatte im Aufbau 2 des Küchenmöbels im Bereich der Tropfmulde vorgesehen. Der Verdampfer kann an der Innenseite z.B. an der Rückseite 8 des kälteisolierten Faches vorgesehen werden.

## Patentansprüche

1. Küchenmöbel zum Einbau unter ein Küchenspülbecken, mit einem Fach für wenigstens zwei Müllbehälter zur getrennten Aufbewahrung des Hausmülls, wobei das Fach mit einem Träger in der Form einer Lade oder Plattform (11) mit einer Frontplatte (5) versehen ist, und wobei die Frontplatte selbst eine umlaufende Quetschdichtung (12) trägt, bzw. auf eine solche, im vorderen Randbereich des Faches (7,8,9,10) vorgesehene Dichtung wirkt, dadurch gekennzeichnet, daß das Fach gegenüber dem Rest des Möbels kälteisoliert ist, daß die Müllbehälter in dem auf Teleskopschienen voll ausfahrbaren Träger in einer einzigen Reihe parallel zur Frontplatte und einzeln entnehmbar angeordnet sind, und daß ein Kälteaggregat (1) im Möbel integriert ist, um die Innentemperatur im kälteisolierten Fach (7,8,9,10) in Bezug zur Raumtemperatur abzusenken.

## Claims

1. Kitchen unit for installing underneath a kitchen sink, having a compartment for at least refuse containers for the separate keeping of household refuse, the compartment with a support in the form of a case or platform (11) being provided with a front panel (5), and the front panel itself bearing a peripheral compression seal (12), or acting on such a seal provided, in the front edge region of the compartment (7, 8, 9, 10), characterised in that the compartment is cold-insulated from the rest of the unit, in that the refuse containers are arranged in a single row parallel to the front panel and individually removably in the support, which can be fully extended on telescopic rails, and in that a refrigerating device (1) is integrated in the unit in order to lower the inside temperature in the cold-insulated compartment (7, 8, 9, 10) with respect to room temperature.

## Revendications

1. Meuble de cuisine destiné à être monté sous un évier de cuisine, comprenant un compartiment pour au moins deux poubelles, pour emmagasiner séparément les ordures ménagères, le compartiment étant équipé d'un support présentant la forme d'un plateau de charge ou d'une plateforme (11) muni d'une plaque de façade (5), la plaque de façade portant elle-même une garniture d'étanchéité compressible périphérique (12), ou agissant sur une garniture d'étanchéité de cette nature prévue dans la région marginale avant du compartiment (7, 8, 9, 10),
caractérisé par le fait que le compartiment est isolé thermiquement du reste du meuble, que les poubelles sont disposées dans le support qui peut être entièrement extrait sur des rails télescopiques, pour pouvoir être extraites en une rangée unique parallèlement à la plaque de façade, et être extraites individuellement, et par le fait qu'un groupe réfrigérateur (1) est intégré dans le meuble pour abaisser la température intérieure du compartiment (7, 8, 9, 10) isolé thermiquement relativement à la température ambiante.
